# EUROPÄISCHE PATENTSCHRIFT

(11) **EP 1 186 834 B1**
(45) Veröffentlichungstag und Bekanntmachung des Hinweises auf die Patenterteilung: **04.05.2005**
(21) Anmeldenummer: 01121489.7
(22) Anmeldetag: 07.09.2001
(51) Int. Cl.: F24C 7/08, F24C 15/02

(54) **Gargerät mit einer Kindersicherung**
Child resistant cooking apparatus
Appareil de cuisson à l'épreuve des enfants

(30) Priorität: 08.09.2000 DE 10044442
(43) Veröffentlichungstag der Anmeldung: 13.03.2002
(73) Patentinhaber: BSH Bosch und Siemens Hausgeräte GmbH, 81739 München (DE)
(72) Erfinder: Zühlke, Dirk, 83362 Surberg (DE)

(56) Entgegenhaltungen:
- EP-A- 0 678 710
- DE-U- 9 011 368
- PATENT ABSTRACTS OF JAPAN vol. 1999, no. 12, 29. Oktober 1999 (1999-10-29) & JP 11 178726 A (RINNAI CORP), 6. Juli 1999 (1999-07-06)
- PATENT ABSTRACTS OF JAPAN vol. 1997, no. 09, 30. September 1997 (1997-09-30) & JP 09 112920 A (FUJITSU GENERAL LTD), 2. Mai 1997 (1997-05-02)

## Beschreibung

Die Erfindung geht aus von einem Gargerät nach dem Oberbegriff des Anspruchs 1.

Ein derartiges Gargerät ist bekannt aus der Druckschrift JP-A-11178726, wobei ein erstes Verriegelungselement das Heizelement in der Aus-Position verriegeln kann und zweites Verriegelungselement die Tür verriegeln kann. Dabei ist das zweite Verriegelungselement mit einem Bedienelement verbunden zum Betreiben des ersten Verriegelungselements, um jeweils das erste und zweite Verriegelungselement in einen Zustand des Verriegelns des Bedienelements für die Lichtquelle und in den Verriegelungszustand der Grilltür zu schalten.

Gattungsbildende Gargeräte, insbesondere Haushaltsbacköfen, besitzen einen in einem Gehäuse angeordneten Garraum, der mit einer Tür verschließbar ist. Ferner besitzen Haushaltsbacköfen eine Bedieneinheit, über die insbesondere eine Gartemperatur im Garraum eingestellt werden kann. Um insbesondere Kinder zu schützen, ist bei Haushaltsbacköfen eine sogenannte Kindersicherung bekannt, bei der durch eine spezielle Eingabe an der Bedieneinheit, beispielsweise durch Betätigung einer speziellen Taste oder durch eine spezielle Tastenkombination, die Funktion der Bedieneinheit außer Kraft gesetzt werden kann.

Ferner ist aus der DE 90 11 368.3 U1 eine Kindersicherung für eine Bedieneinheit und für eine Backofentür bekannt. Die Kindersicherung besitzt einen Rahmen, der auf eine Frontseite eines Backofens im Bereich einer Bedieneinheit aufsetzbar ist. Der Rahmen umfasst im aufgesetzten Zustand mit seinen Seitenwänden den Backofen seitlich und kann mittels Schrauben am Backofen befestigt werden. Am Rahmen ist eine Klappe über Scharniere schwenkbar befestigt. Die Scharniere sind auf einer einer Abstellfläche des Backofens zugewandten unteren Seite der Klappe angeordnet. Auf einer den Scharnieren gegenüberliegenden oberen Seite der Klappe ist die Klappe über zwei Rastelemente am Rahmen eingerastet. Im befestigten Zustand am Backofen und bei eingerasteter Klappe ist die Bedieneinheit von der Klappe verdeckt, so dass eine ungewünschte Betätigung von Kindern vermieden werden kann. Zum Öffnen der Klappe können die Rastelemente durch zwei an der Oberseite der Klappe angeordnete Öffnungen entriegelt werden.

Ferner besitzt der Rahmen an seiner der Abstellfläche des Backofens zugewandten unteren Seite eine Öffnung, in die eine mechanische Backofentürsperre in der Form eines Bolzens eingesetzt werden kann. Beim Einsetzen des Bolzens in die Öffnung rastet dieser über ein angeformtes Rastelement in der Öffnung des Rahmens ein. Der Bolzen ragt im eingesetzten Zustand senkrecht nach unten in Richtung Abstellfläche des Backofens über die Backofentür und verhindert ein ungewünschtes Öffnen der Backofentür durch Kinder. Der Bolzen bzw. die Backofentürsperre kann erst wieder aus der Öffnung entfernt werden, wenn das Rastelement des Bolzens von einem Bediener bewusst aus seiner Raststellung bewegt wird.

Aufgabe der Erfindung ist es, ein Gargerät nach dem Oberbegriff des Patentanspruchs 1 bereitzustellen, das bei einem hohen Bedienkomfort eine hohe Sicherheit ermöglicht. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Es wird vorgeschlagen, dass die Tür einen Verriegelungsmechanismus aufweist, der durch die spezielle Eingabe zur Außerkraftsetzung der Funktion der Bedieneinheit die Tür verriegelt. Komfortabel, und zwar mit einer speziellen Eingabe, kann die Funktion der Bedieneinheit außer Kraft gesetzt und gleichzeitig die Tür verriegelt werden. Ein Öffnen des möglicherweise noch aufgeheizten Garraums kann vermieden und die Sicherheit des Gargeräts kann erhöht werden, und zwar insbesondere bei Gargeräten mit schwenkbar gelagerten Türen, die von Kindern relativ einfach geöffnet werden können. Die erfindungsgemäße Lösung kann jedoch auch bei Gargeräten sinnvoll eingesetzt werden, die einen ausfahrbaren Wagen mit einer integrierten Tür besitzen.

Der Verriegelungsmechanismus kann rein mechanisch ausgeführt sein, beispielsweise mit einem Hebelgetriebe, über das ein Verriegelungselement durch die spezielle Eingabe betätigbar ist. Besonders vorteilhaft besitzt der Verriegelungsmechanismus jedoch einen elektrischen oder elektromagnetischen Aktuator, über den ein Verriegelungselement betätigbar ist, wodurch eine platzsparende und konstruktiv einfache Ausgestaltung erreicht werden kann.

Um zusätzliche Bauteile einzusparen, ist eine Steuereinheit der Bedieneinheit vorteilhaft zumindest teilweise einstückig mit einer Steuereinheit des Verriegelungsmechanismus ausgeführt.

Ferner wird in einer weiteren Ausgestaltung der Erfindung vorgeschlagen, daß der Verriegelungsmechanismus zumindest teilweise einstückig mit einem Verriegelungsmechanismus einer thermischen Selbstreinigungseinheit ausgeführt ist. Gargeräte mit einer thermischen Selbstreinigungseinheit besitzen häufig einen Verriegelungsmechanismus, wodurch insbesondere bei derartigen Gargeräten die erfindungsgemäße Lösung kostengünstig und einfach mit wenigen zusätzlichen Bauteilen realisiert werden kann.

Besitzt die Bedieneinheit zumindest ein Bedienelement zur Bedienung eines einer Kochfeldplatte zugeordneten Heizelements, und ist die Funktion des Bedienelements durch die spezielle Eingabe außer Kraft setzbar, kann komfortabel gleichzeitig die Kochfeldplatte teilweise oder vorzugsweise vollständig gesichert werden.

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen Haushaltsbackofen von vorn und
- Fig. 2: einen Ausschnitt eines vereinfacht dargestellten Verriegelungsmechanismus aus Fig. 1.

Fig. 1 zeigt einen Haushaltsbackofen mit einem Backofengehäuse, indem ein Garraum 10 angeordnet ist. Der Garraum 10 ist mit einer schwenkbar gelagerten Tür 11 verschließbar. Ferner besitzt der Haushaltsbackofen eine Bedieneinheit 12 mit sechs drehbaren Bedienelementen 17, 18, 19, 20, 21, 22 und einem drückbaren Bedienelement 23. Über die in der Darstellung drei ersten drehbaren Bedienelemente 17, 18, 19 von links können Temperaturen von nicht näher dargestellten Heizelementen einer Kochfeldplatte eingestellt werden, die oberhalb des Haushaltsbackofens angeordnet ist. Über die drei weiteren drehbaren Bedienelemente 20, 21, 22 ist insbesondere eine Gartemperatur im Garraum 10 und eine Garzeit einstellbar.

Die Bedieneinheit 12 besitzt eine sogenannte Kindersicherung, mit der durch eine spezielle Eingabe an der Bedieneinheit 12 die Funktion der Bedieneinheit 12 teilweise außer Kraft gesetzt werden kann. Wird das Bedienelement 22 betätigt, das von den drehbaren Bedienelementen 17, 18, 19, 20, 21, 22 den größten Abstand zu dem drückbaren Bedienelement 23 aufweist, und wird dabei gleichzeitig das Bedienelement 23 gedrückt, wird die Funktion der Bedieneinheit 12 soweit außer Kraft gesetzt, daß über die drehbaren Bedienelemente 17, 18, 19, 20, 21, 22 keine Temperaturänderung eingestellt werden kann. Die Kindersicherung ist aktiviert. Erfindungsgemäß wird dabei gleichzeitig die Tür 11 mit einem Verriegelungsmechanismus 13 verriegelt, so daß ein ungewünschtes Öffnen der Tür, insbesondere durch Kinder, und damit bei einem noch aufgeheizten Garraum 10 verbundene mögliche Verletzungen sicher verhindert werden können.

Der Verriegelungsmechanismus 13 besitzt einen elektromagnetischen Aktuator 14 zur Betätigung eines bolzenförmigen Verriegelungselements 15 (Fig. 2). Das Verriegelungselement 15 wird bei der gleichzeitigen Betätigung des Bedienelements 23 und des Bedienelements 22 in eine an der Oberseite der Tür 11 angeformte Öse 24 eingeführt, wodurch die Tür 11 blockiert wird. Eine Steuereinheit 16 der Bedieneinheit 12 zur Ansteuerung der Heizelemente dient gleichzeitig zur Ansteuerung des Verriegelungsmechanismus 13. Der Verriegelungsmechanismus 13 wird zudem dazu genutzt, die Tür 11 bei und noch eine gewisse Zeit nach einer thermischen Selbstreinigung bzw. einer pyrolytischen Selbstreinigung des Garraums 10 durch eine Selbstreinigungseinheit des Haushaltsbackofens automatisch zu verschließen.

Zur Deaktivierung der Kindersicherung der Bedieneinheit 12 und des Verriegelungsmechanismus 13 wird das Bedienelement 23 gedrückt und gleichzeitig das Bedienelement 22 in seine Ausgangsstellung zurückgedreht. Der Aktuator 14 führt dabei das Verriegelungselement 15 aus der Öse 24 und gibt die Tür 11 frei. Die reguläre Funktion der Bedienelemente 17, 18, 19, 20, 21, 22 wird durch die Steuereinheit 16 wieder hergestellt.

## Patentansprüche

1. Gargerät, insbesondere Haushaltsbackofen, mit einem in einem Gehäuse angeordneten Garraum (10), der über eine Tür (11) verschließbar ist, und mit einer Bedieneinheit (12), die eine Kindersicherung aufweist, mit der durch eine spezielle Eingabe an der Bedieneinheit (12) die Funktion der Bedieneinheit (12) wenigstens teilweise außer Kraft setzbar ist, **dadurch gekennzeichnet, dass** die Tür (11) einen Verriegelungsmechanismus (13) aufweist, der durch die spezielle Eingabe zur Außerkraftsetzung der Funktion der Bedieneinheit (12) die Tür (11) verriegelt, und dass eine Steuereinheit (16) zur Ansteuerung der Heizelemente und des Verriegelungsmechanismus (13) dient.

2. Gargerät nach Anspruch 1, **dadurch gekennzeichnet, dass** die Tür (11) schwenkbar gelagert ist.

3. Gargerät nach Anspruch 1 oder 2, **dadurch gekennzeichnet, dass** der Verriegelungsmechanismus (13) einen Aktuator (14) zur Betätigung eines Verriegelungselements (15) aufweist.

4. Gargerät nach Anspruch 3, **dadurch gekennzeichnet, dass** eine Steuereinheit (16) der Bedieneinheit (12) zumindest teilweise einstückig mit einer Steuereinheit des Verriegelungsmechanismus (13) ausgeführt ist.

5. Gargerät nach einem der vorhergehenden Ansprüche, **dadurch gekennzeichnet, dass** der Verriegelungsmechanismus (13) zumindest teilweise einstückig mit einem Verriegelungsmechanismus einer thermischen Selbstreinigungseinheit ausgeführt ist.

6. Gargerät nach einem der vorhergehenden Ansprüche, **dadurch gekennzeichnet, dass** die Bedieneinheit (12) zumindest ein Bedienelement (17, 18, 19) zur Bedienung eines einer Kochfeldplatte zugeordneten Heizelements aufweist, und die Funktion des Bedienelements (17, 18, 19) durch die spezielle Eingabe außer Kraft setzbar ist.

## Claims

1. Cooking appliance, particularly domestic baking oven, with a cooking chamber (10), which is arranged in a housing and is closable by way of a door (11), and with an operating unit (12) having child safety means, by which the function of the operating unit (12) can at least partly be placed out of operation by way of a special input at the operating unit (12), **characterised in that** the door (11) has a locking mechanism (13) which locks the door (11) by the special input for placing the function of the operating unit (12) out of operation and that a control unit (16) serves for controlling the heating elements and the locking mechanism (13).

2. Cooking appliance according to claim 1, **characterised in that** the door (11) is pivotably mounted.

3. Cooking appliance according to claim 1 or 2, **characterised in that** the locking mechanism (13) comprises an actuator (14) for actuating a locking element (15).

4. Cooking appliance according to claim 3, **characterised in that** a control unit (16) of the operating unit (12) is constructed to be at least partly integral with a control unit of the locking mechanism (13).

5. Cooking appliance according to one of the preceding claims, **characterised in that** the locking mechanism (13) is constructed to be at least partly integral with a locking mechanism of a thermal self-cleaning unit.

6. Cooking appliance according to one of the preceding claims, **characterised in that** the operating unit (12) comprises at least one operating element (17, 18, 19) for operating a heating element associated with a cooking field plate and the function of the operating element (17, 18, 19) can be placed out of operation by way of the special input.

## Revendications

1. Appareil de cuisson, en particulier four ménager, avec un espace de cuisson (10) disposé dans un habillage, qui peut être obturé par une porte (11), et avec une unité d'utilisation (12) présentant une sécurité enfant, avec laquelle, par une entrée spéciale sur l'unité d'utilisation (12), la fonction de l'unité d'utilisation (12) peut être mise hors service au moins partiellement, **caractérisé en ce que** la porte (11) présente un mécanisme de verrouillage (13) qui verrouille la porte (11) par l'entrée spéciale destinée à mettre hors service la fonction de l'unité d'utilisation (12) , et **en ce qu'**une unité de commande (16) sert à commander les éléments de chauffage et le mécanisme de verrouillage (13).

2. Appareil de cuisson selon la revendication 1, **caractérisé en ce que** la porte (11) est logée de façon pivotante.

3. Appareil de cuisson selon la revendication 1 ou 2, **caractérisé en ce que** le mécanisme de verrouillage (13) présente un actionneur (14) pour actionner un élément de verrouillage (15).

4. Appareil de cuisson selon la revendication 3, **caractérisé en ce qu'**une unité de commande (16) de l'unité d'utilisation (12) est réalisée au moins partiellement d'une seule pièce avec une unité de commande du mécanisme de verrouillage (13).

5. Appareil de cuisson selon l'une des revendications précédentes, **caractérisé en ce que** le mécanisme de verrouillage (13) est réalisé au moins partiellement d'une seule pièce avec un mécanisme de verrouillage d'une unité d'auto-nettoyage thermique.

6. Appareil de cuisson selon l'une des revendications précédentes, **caractérisé en ce que** l'unité d'utilisation (12) présente au moins un élément d'utilisation (17, 18, 19) pour utiliser un élément de chauffage associé à une plaque de cuisson, et la fonction de l'élément d'utilisation (17, 18, 19) peut être mise hors service par l'entrée spéciale.
